# EUROPÄISCHE PATENTANMELDUNG

(11) **EP 4 659 624 A1**
(43) Veröffentlichungstag der Anmeldung: **10.12.2025**
(21) Anmeldenummer: 24180606.6
(22) Anmeldetag: 06.06.2024
(51) Int. Cl.: A45F 3/14

(54) **TRAGEHILFE FÜR EINEN BENUTZER EINER FUNKFERNSTEUERUNG**

(71) Anmelder: Palfinger AG, 5101 Bergheim bei Salzburg (AT)
(72) Erfinder: HORA, Christian, 5301 Eugendorf (AT); ESSL, Florian, 5440 Golling (AT); QUIRING, Julien Denis Georges, 5020 Salzburg (AT)
(74) Vertreter: 2SPL Patentanwälte PartG mbB

(57) **Zusammenfassung**

Eine Tragehilfe für einen Benutzer einer Funkfernsteuerung mit zumindest einem Hüftgurt (2); Schultergurte (4); ein Aufbewahrungsbehältnis (50) für die Schultergurte, wobei das Aufbewahrungsbehältnis (50) an dem Hüftgurt (2) angeordnet ist; ein Verbindungsmittel (9) zum lösbaren Verbinden einer Funkfernsteuerung (10), wobei das Verbindungsmittel (9) an dem Hüftgurt (2) befestigt ist, wobei die Schultergurte (4) an der Vorderseite des Hüftgurts (2) lösbar befestigbar sind.

## Beschreibung

### Technisches Gebiet

Die vorliegende Erfindung betrifft eine Tragehilfe für einen Benutzer einer Funkfernsteuerung gemäß dem Oberbegriff des Anspruchs 1.

### Hintergrund

Funkfernsteuerungen für mobile Maschinen im Freien sind ziemlich schwer und starr. Sie werden in der Regel mehrere Stunden am Tag vor dem Bauch des Benutzers getragen. Sie werden mit einem Tragesystem (z.B. Hüftgurt und/oder Schultergurt) in ihrer Position fixiert. Aufgrund des Gewichts der Fernsteuerung belasten Tragesysteme die Wirbelsäule und die Hüfte des Bedieners, was nach einer gewissen Zeit der Benutzung schmerzt. Wenn der Bediener Waren mit den Händen anfasst oder eine Leiter hinaufklettern muss, ist die Fernbedienung vor seinem Bauch lähmend.

### Zusammenfassung

Aufgabe der Erfindung ist es, eine Tragehilfe zur Verfügung zu stellen, bei welcher insbesondere die oben genannten Probleme nicht auftreten.

Die Aufgabe wird von einer Tragehilfe gemäß Anspruch 1 gelöst. Vorteilhafte Ausführungen sind in den abhängigen Ansprüchen definiert.

Einige Ausführungsbeispiele beziehen sich auf eine Tragehilfe umfassend einen Hüftgurt, Schultergurte, und ein Aufbewahrungsbehältnis für die Schultergurte. Das Aufbewahrungsbehältnis ist an dem Hüftgurt angeordnet. Ferner umfasst die Tragehilfe ein Verbindungsmittel zum lösbaren Verbinden einer Funkfernsteuerung. Das Verbindungsmittel ist an dem Hüftgurt befestigt und die Schultergurte sind an der Vorderseite des Hüftgurts lösbar befestigbar.

### Figurenkurzbeschreibung

Einige Beispiele von Vorrichtungen und/oder Verfahren werden nachfolgend bezugnehmend auf die beiliegenden Figuren lediglich beispielhaft näher erläutert. Es zeigen:
Fig. 1 eine Ansicht einer Ausführung eines Auffanggurts;
Fig. 2 eine Detailansicht eines Hüftgurtes in Draufsicht;
Fig. 3 eine Detailansicht einer Funkfernsteuerung, einer Halteplatte und einer Führung eines Auffanggurts;
Fig. 4a bis 4d Detailansichten unterschiedlicher Ausführungen eines Hüftgurts in einer Frontansicht und einer Schnittdarstellung;
Fig. 5 eine Ansicht einer Ausführung eines Auffanggurts mit illustrierten Verstellbereichen;
Fig. 6 eine schematische Vorderansicht einer Tragehilfe für einen Benutzer einer Funkfernsteuerung; und
Fig. 7 eine schematische Ansicht einer Tragehilfe für einen Benutzer einer Funkfernsteuerung.

### Beschreibung

Einige Beispiele werden nun ausführlicher Bezug nehmend auf die beiliegenden Figuren beschrieben. Weitere mögliche Beispiele sind jedoch nicht auf die Merkmale dieser detailliert beschriebenen Ausführungsformen beschränkt. Diese können Modifikationen der Merkmale sowie Entsprechungen und Alternativen zu den Merkmalen aufweisen. Ferner soll die Terminologie, die hierin zum Beschreiben bestimmter Beispiele verwendet wird, nicht einschränkend für weitere mögliche Beispiele sein.

Gleiche oder ähnliche Bezugszeichen beziehen sich in der gesamten Beschreibung der Figuren auf gleiche oder ähnliche Elemente beziehungsweise Merkmale, die jeweils identisch oder auch in abgewandelter Form implementiert sein können, während sie die gleiche oder eine ähnliche Funktion bereitstellen. In den Figuren können ferner die Stärken von Linien, Schichten und/oder Bereichen zur Verdeutlichung übertrieben sein.

Wenn zwei Elemente A und B unter Verwendung eines "oder" kombiniert werden, ist dies so zu verstehen, dass alle möglichen Kombinationen offenbart sind, d. h. nur A, nur B sowie A und B, sofern nicht im Einzelfall ausdrücklich anders definiert. Als alternative Formulierung für die gleichen Kombinationen kann "zumindest eines von A und B" oder "A und/oder B" verwendet werden. Das gilt Äquivalent für Kombinationen von mehr als zwei Elementen.

In Figur 1 ist eine Ausführung eines Auffanggurts 1 zur Absturzsicherung eines Benutzers mit einem Hüftgurt 2, Beinschlaufen 3, Schultergurten 4, einem die Schultergurte 4 verbindenden Verbindungsgurt 21, einer sternalen Auffangöse 5 und einer dorsalen Auffangöse 5 (verdeckt durch die Schultergurte 4) dargestellt. In der gezeigten Ausführung weist der Hüftgurt 2 einen umlaufenden Haltegurt 13 auf (siehe auch Figur2), welcher teilweise von einer Schiene 14 abgedeckt oder umfasst wird. Der Auffanggurt 1 weist eine zumindest abschnittsweise an der Schiene 14 ausgebildete und sich entlang des Hüftgurts 2 ersteckende Führung 6 zur verschiebbaren Lagerung einer Halteplatte 7 über eine Lagervorrichtung 8 auf, zu welcher den Figuren 3 und 4b nähere Details zu entnehmen sind.

An der Führung 6 ist eine Halteplatte 7 verschiebbar am Hüftgurt 2 gelagert. Die Halteplatte 7 weist Verbindungsmittel 9 zum lösbaren Verbinden einer Funkfernsteuerung 10 (siehe etwa Figuren 3, 4b und 5) auf. In der gezeigten Ausführung sind die Verbindungsmittel 9 hakenförmig zum Hintergreifen einer Öffnung 20 in der Funkfernsteuerung 10 ausgebildet. Alternativ können Öffnungen einer Adapterplatte hintergriffen werden. Die Halteplatte 7 ist über eine beispielsweise in den Figuren 3 und 4b näher dargestellte Lagevorrichtung 8 am Hüftgurt 2 des Auffanggurts 1 gelagert. Insbesondere kann die Halteplatte 7 dadurch entlang der Schiene 14 verschiebbar gelagert sein.

Wie auch in den Figuren 2 und 4a und 4b dargestellt, ist die Schiene 14 zumindest abschnittsweise mit dem Haltegurt 13 verbunden und kann insbesondere durch eine Naht 15 mit diesem vernäht sein.

In der Ausführung der Figur 1 ist der umlaufende Haltegurt 13 des Hüftgurts 2 an einem Ende mit einer Schnalle 17 verbunden und am anderen Ende in die Schnalle 17 einfädelbar. Der Hüftgurt 2 kann in seiner Länge mittels der Schnalle 17 verändert werden, um für verschiedene Hüftumfänge von Benutzern anpassbar zu sein.

In der gezeigten Ausführung weist der Hüftgurt 2 des Auffanggurts 1 eine Polsterung 18 auf, durch welche eine vorteilhafte Druckverteilung von am Auffanggurt 1 angreifenden Belastungen erreichbar ist.

Ausführungen der Lagervorrichtung 8 zur Lagerung der Halteplatte 7 an der Führung 6 sind in den Figuren 3 und 4b näher dargestellt.

In der Draufsicht auf eine Ausführung eines Hüftgurts 2 eines Auffanggurts 1 der Figur 2 ist erkennbar, dass sich die Führung 6, ausgebildet von der den Haltegurt 13 teilweise abdecken Schiene 14, zumindest zwischen einer sternalen Position am Hüftgurt 2 und einer von der sternalen Position entfernten Position erstreckt und die Halteplatte 7 zumindest zwischen der sternalen Position am Hüftgurt 2 und der von der sternalen Position entfernten Position entlang der Schiene 14 verschiebbar ist. Der Verschiebebereich kann der Halteplatte 7 kann sich wie dargestellt von einer Position vor dem Körper eines Benutzers bis zumindest einer Position seitlich am Körper eines Benutzers erstecken.

Der umlaufende Haltegurt 13 des Hüftgurts 2 kann an einem Ende mit einem Fixteil einer Schieße 19 verbunden sein und am anderen Ende des Haltegurts 13 mit einem Verstellteil der Schließe 19. Der Hüftgurt 2 kann in seiner Länge im Verstellteil der Schließe 19 verändert werden, um für verschiedene Hüftumfänge von Benutzern anpassbar zu sein. Werden das Fixteil der Schieße 19 und das Verstellteil der Schließe 19 zusammengesteckt, kann der Hüftgurt 2 geschlossen werden.

Figur 3 zeigt eine Detailansicht einer Anordnung aus einem Auffanggurt 1 und einer an der Halteplatte 7 des Auffanggurts 1 anordenbaren Funkfernsteuerung 10.

In Figur 3 ist eine Ausführung einer Lagervorrichtung 8 zur Lagerung der Halteplatte 7 an der Führung 6 im Detail dargestellt. Die Lagervorrichtung 8 weist in der gezeigten Ausführung Lagerstellen 11 zwischen Halteplatte 7 und Führung 6 auf, wobei die gezeigten Lagerstellen 11 als ein Gleitlager ausgebildet sind. Eine Ausbildung der Lagerstellen als Wälzlager ist ebenso denkbar.

Die Halteplatte 7 weist in der Ausführung der Figur 3 Befestigungsmittel 16 in Form von hakenförmigen Vorsprüngen auf, welche die Führung 6 zumindest abschnittsweise hintergreifen können. Die Lagerstellen 11 sind in der gezeigten Ausführung teilweise an den Befestigungsmitteln 16 ausgebildet und können mit entsprechenden Bereichen der Führung 6 zusammenwirken (siehe etwa Figur 4b).

Weiter weist die Ausführung der in Figur 3 gezeigten Lagervorrichtung 8 eine lösbare Arretiervorrichtung 12 zur lösbaren Arretierung zumindest einer Verschiebeposition der Halteplatte 7 relativ zur Führung 6 auf. Die Arretiervorrichtung 12 kann in dieser Ausführung zumindest in Form einer einen Formschluss bildenden Ausnehmung in der Führung 6 ausgebildet sein, in welche ein entsprechender Vorsprung der Halteplatte 7 lösbar eingreifen kann. Es soll nicht ausgeschlossen sein, dass entlang der Führung 6 mehrere Ausnehmungen angeordnet sind. Eine alternative oder in Kombination bestehende Ausführung einer Arretiervorrichtung 12 kann durch einen Reibschluss gegeben sein, wie etwa in Figur 4b gezeigt ist.

Die Halteplatte 7 kann mit den Verbindungsmitteln 9 formschlüssig mit einer Funkfernsteuerung 10 verbindbar sein, beispielsweise durch ein Eingreifen in entsprechenden Öffnungen 20 in einem Gehäuse der Funkfernsteuerung 10. Alternativ kann eine formschlüssige Verbindung mit einer Adapterplatte 22 für eine Funkfernsteuerung 10 erfolgen.

In Figur 4a ist in einer Frontansicht eine Ausführung eines Hüftgurts 2 gemäß der Figur 2 dargestellt. Figur 4b zeigt eine Schnittdarstellung einer Detailansicht einer Anordnung aus einem Auffanggurt 1 und einer an der Halteplatte 7 des Auffanggurts 1 anordenbaren Funkfernsteuerung 10. Figur 4b zeigt im Detail eine durch die Halteplatte 7 verlaufende Schnittdarstellung entlang der Schnittlinie A der Figur 4a gemeinsam mit einer teilweise dargestellten Schnittdarstellung durch eine Funkfernsteuerung 10.

Der Hüftgurt 2 weist einen umlaufenden Haltegurt 13 auf, welcher teilweise von einer Schiene 14 abgedeckt wird. Zur optimierten Druckverteilung weist der Hüftgurt 2 eine innenliegende Polsterung 18 auf. Die Führung 6 zur verschiebbaren Lagerung der Halteplatte 7 ist an der Schiene 14 ausgebildet. Die Schiene 14 kann zumindest abschnittsweise mit dem Haltegurt 13 verbunden sein und insbesondere wie dargestellt durch eine Naht 15 mit dem Haltegurt 13 vernäht sein.

Die Halteplatte 7 ist entlang der Schiene 14, welche die Führung 6 ausbildet, verschiebbar über eine Lagervorrichtung 8 gelagert. In der gezeigten Ausführung kann die Führung 6 durch Abschnitte einer biegsamen Schiene 14 ausgebildet sein, welche wie in Figur 4b gezeigt abschnittsweise von Befestigungsmitteln 16 der Halteplatte 7 hintergriffen wird.

Die Lagervorrichtung 8 weist als Gleitlager ausgebildete Lagerstellen 11 zwischen der Halteplatte 7, insbesondere zwischen Befestigungsmitteln 16 der Halteplatte 7, und der Führung 6 auf.

In der Ausführung der Figur 4b weist die Lagervorrichtung 8 eine Arretiervorrichtung 12 in Form eines Reibschlusses zwischen den Befestigungsmitteln 16 der Halteplatte 7 und des die Führung 6 ausbildenden Abschnitts der Schiene 14 auf.

Die Halteplatte 7 kann mit den Verbindungsmitteln 9 durch ein Eingreifen in entsprechenden Öffnungen 20 in einem Gehäuse der Funkfernsteuerung 10 formschlüssig mit einer Funkfernsteuerung 10 verbindbar sein. Alternativ kann eine formschlüssige Verbindung mit einer Adapterplatte 22 für eine Funkfernsteuerung 10 erfolgen.

Anders als dargestellt kann die Führung 6 durch eine Öffnung in der Schiene 14 ausgebildet sein, in welche Befestigungsmittel 16 der Halteplatte 7 eingreifen, wodurch die Halteplatte 7 verschiebbar in der Schiene 14 lagerbar sein kann.

In Figur 4c ist in einer Frontansicht eine weitere Ausführung eines Hüftgurts 2 gemäß der Figur 2 dargestellt, wobei die Halteplatte 7 in der gezeigten Darstellung vier vertikal und horizontal voneinander beabstandete Verbindungsmittel 9 aufweist. Figur 4d zeigt eine Schnittdarstellung einer Detailansicht einer Anordnung aus einem Auffanggurt 1 und einer an der Halteplatte 7 des Auffanggurts 1 anordenbaren Funkfernsteuerung 10, wobei konkret eine durch die Halteplatte 7 verlaufende Schnittdarstellung entlang der Schnittlinie A der Figur 4c gemeinsam mit einer teilweise dargestellten Schnittdarstellung durch eine Funkfernsteuerung 10 gezeigt ist.

Die Halteplatte 7 kann mit den hakenförmigen Verbindungsmitteln 9 durch ein Eingreifen in entsprechend voneinander beabstandete Öffnungen 20 in einem Gehäuse der Funkfernsteuerung 10 formschlüssig mit einer Funkfernsteuerung 10 verbindbar sein. Die Funkfernsteuerung 10 kann dabei zunächst mit den an der Oberkante der Halteplatte 7 angeordneten Verbindungsmitteln 9 verbunden werden. In weiterer Folge kann die Funkfernsteuerung 10, beispielsweise durch eine Schwenkbewegung, mit den an der Unterkante der Halteplatte 7 angeordneten Verbindungsmitteln 9 verbunden werden. Alternativ kann eine formschlüssige Verbindung mit einer entsprechend ausgebildeten Adapterplatte 22 für eine Funkfernsteuerung 10 erfolgen.

Figur 5 zeigt eine Anordnung aus einem Auffanggurt 1 und einer an der Halteplatte 7 des Auffanggurts 1 anordenbaren Funkfernsteuerung 10.

Figur 5 zeigt im Detail eine Ansicht einer Ausführung eines Auffanggurtes 1 mit illustrierten Verstellbereichen der Beinschlaufen 3, der Schultergurte 4, des Verbindungsgurts 21, des Hüftgurts 2 sowie der Halteplatte 7 entlang des Hüftgurts 2. Die Ausführung des Auffanggurts 1 entspricht Großteils jener der Ausführung der Figur 1, wobei in der Ausführung der Figur 5 eine Auffangöse 5 am Hüftgurt 2 angeordnet ist und die Funkfernsteuerung 10 mit einer Adapterplatte 22 verbindbar ist, welche zur Verbindung der Funkfernsteuerung 10 mit dem Auffanggurt 1 formschlüssig mit der Halteplatte 7 verbindbar ist.

Fig. 6 zeigt eine schematische Vorderansicht einer Tragehilfe 40 für einen Benutzer einer Funkfernsteuerung. Die Tragehilfe 40 umfasst einen Hüftgurt 2, Schultergurte 4, und ein Aufbewahrungsbehältnis 50 für die Schultergurte. Das Aufbewahrungsbehältnis 50 ist an dem Hüftgurt 2 angeordnet. Ferner umfasst die Tragehilfe 40 ein Verbindungsmittel 9 zum lösbaren Verbinden einer Funkfernsteuerung 10. Das Verbindungsmittel 9 ist an dem Hüftgurt befestigt und die Schultergurte 4 sind an der Vorderseite des Hüftgurts 2 lösbar befestigbar.

Die Schultergurte 4 sind beispielsweise an der Rückseite des Hüftgurts 2 unlösbar befestigt (z.B. festgenäht oder festgeklebt). Beispielsweise befindet sich die Rückseite des Hüftgurts 2 beim Tragen der Tragehilfe 40 am Rücken des Benutzers und die Vorderseite des Hüftgurts 2 am Bauchbereich des Benutzers. Ferner können die Schultergurte 4 einen Verbindungsgurt 21 auf der Vorderseite aufweisen, der die beiden Schultergurte 4 auf Brusthöhe des Benutzers verbindet. Dadurch kann ein abrutschen der Schultergurte 4 von den Schultern des Benutzers verhindert werden. Ferner können die Schultergurte 4 Mittel zum Anpassen der Schultergurte 4 an die Größe des Benutzers umfassen.

Die Schultergurte 4 können Haken 54 (z.B. an den vorderseitigen Enden) umfassen, um lösbar mit Schlaufen 56 oder Ösen an der Vorderseite des Hüftgurts 2 befestigbar zu sein. Alternativ können die Schultergurte 4 Schlaufen oder Ösen (z.B. an den vorderseitigen Enden) umfassen, um lösbar mit Haken an der Vorderseite des Hüftgurts 2 befestigbar zu sein.

Das Aufbewahrungsbehältnis 50 kann in den Hüftgurt 2 integriert oder unlösbar an dem Hüftgurt 2 befestigt sein (z.B. festgenäht oder festgeklebt). Das Aufbewahrungsbehältnis 50 kann einen Reißverschluss oder Klettverschluss zum Verschließen des Aufbewahrungsbehältnis 50 umfassen. Das Aufbewahrungsbehältnis 50 kann an einer Rückseite des Hüftgurts 2 oder seitlich an dem Hüftgurt angeordnet sein.

Beispielsweise kann eine Breite des Hüftgurts 2 im Bereich des Aufbewahrungsbehältnis 50 zumindest 50% breiter sein als eine durchschnittliche oder minimale Breite des Hüftgurts 2 an einer Vorderseite. Dadurch kann eine bessere Druckverteilung am Rücken des Benutzers erzielt werden. Der Hüftgurt 2 kann auf der Rückseite ein Auflagepad 52 oder Rückenpolster zur Druckverteilung am Rücken des Benutzers aufweisen. Eine Breite des Auflagepads 52 kann beispielsweise zumindest 50% breiter sein als eine durchschnittliche oder minimale Breite des Hüftgurts 2 an einer Vorderseite.

Die Tragehilfe 40 (z.B. ergonomisches Tragesystem) kann in Form und Weichheit der verwendeten Materialien optimiert sein. Ein breiter Hüftgurt mit einem groß dimensionierten Rückenpolster kann die Belastungsspitzen reduzieren. Zusätzlich kann das Rückenpolster eine Tasche mit abnehmbaren Schultergurten umfassen. Diese Gurte können bei Bedarf zusätzlich die Belastung der Wirbelsäule des Benutzers reduzieren. Entlang des Hüftgurtes kann eine Gleitschiene angebracht sein. Die Fernbedienung kann an einem Gleitelement befestigt sein, das horizontal entlang der Schiene gleiten kann, wie es beispielsweise in Zusammenhang mit einer oder mehreren der Figuren 2-4d beschrieben ist. Auf diese Weise kann die Fernbedienung leicht zur Seite geschoben werden, wenn sie nicht benötigt wird oder wenn sie hinderlich ist. Der Hüftgurt kann eine Schnalle für einhändiges Öffnen und/oder Schließen aufweisen.

Weitere Details und optionale Aspekte werden im Zusammenhang mit den oben oder unten beschriebenen Beispielen erwähnt. Das in Fig. 6 gezeigte Beispiel kann ein oder mehrere optionale zusätzliche Merkmale umfassen, die einem oder mehreren Aspekten entsprechen, die im Zusammenhang mit dem vorgeschlagenen Konzept oder einem oder mehreren oben (z. B.
Fig. 2-4d) oder unten (z. B. Fig. 7) beschriebenen Beispielen erwähnt werden.

Fig. 7 zeigt eine schematische Ansicht einer Tragehilfe 60 für einen Benutzer einer Funkfernsteuerung. Die Tragehilfe 60 ist ähnlich implementiert, wie die Tragehilfe der Fig. 6. Die Schultergurte 4 sind jedoch auf der Rückseite nicht über Kreuz geführt, sondern gehen über in einen breiten Rückenteil, der direkt oder indirekt am Hüftgurt 2 oder direkt oder indirekt an dem Aufbewahrungsbehältnis 50 befestigt ist. Ferner haben die Schultergurte 4 der Tragehilfe 60 keinen Verbindungsgurt 21 auf der Vorderseite.

Weitere Details und Aspekte werden im Zusammenhang mit den oben beschriebenen Beispielen erwähnt. Das in Fig. 7 gezeigte Beispiel kann ein oder mehrere optionale zusätzliche Merkmale umfassen, die einem oder mehreren Aspekten entsprechen, die im Zusammenhang mit dem vorgeschlagenen Konzept oder einem oder mehreren oben (z. B. Fig. 1-5) beschriebenen Beispielen erwähnt werden.

Die Aspekte und Merkmale, die im Zusammenhang mit einem bestimmten der vorherigen Beispiele beschrieben sind, können auch mit einem oder mehreren der weiteren Beispiele kombiniert werden, um ein identisches oder ähnliches Merkmal dieses weiteren Beispiels zu ersetzen oder um das Merkmal in das weitere Beispiel zusätzlich einzuführen.

## Patentansprüche

1. Tragehilfe (40, 60) für einen Benutzer einer Funkfernsteuerung , die Tragehilfe aufweisend:
einen Hüftgurt (2);
Schultergurte (4);
ein Aufbewahrungsbehältnis (50) für die Schultergurte, wobei das Aufbewahrungsbehältnis (50) an dem Hüftgurt (2) angeordnet ist; und
ein Verbindungsmittel (9) zum lösbaren Verbinden einer Funkfernsteuerung (10), wobei das Verbindungsmittel (9) an dem Hüftgurt (2) befestigt ist,
wobei die Schultergurte (4) an der Vorderseite des Hüftgurts (2) lösbar befestigbar sind.

2. Tragehilfe gemäß Anspruch 1, wobei die Schultergurte (4) an der Rückseite des Hüftgurts (2) unlösbar befestigt sind.

3. Tragehilfe nach einem der vorangehenden Ansprüche, wobei die Schultergurte (4) Haken (54) umfassen, um lösbar mit Schlaufen (56) oder Ösen an der Vorderseite des Hüftgurts (2) befestigbar zu sein.

4. Tragehilfe nach einem der vorangehenden Ansprüche, wobei das Aufbewahrungsbehältnis (50) in den Hüftgurt (2) integriert oder unlösbar an dem Hüftgurt (2) befestigt ist.

5. Tragehilfe nach einem der vorangehenden Ansprüche, wobei das Aufbewahrungsbehältnis (50) einen Reißverschluss oder Klettverschluss zum Verschließen des Aufbewahrungsbehältnis (50) umfasst.

6. Tragehilfe nach einem der vorangehenden Ansprüche, wobei eine Breite des Hüftgurts (2) im Bereich des Aufbewahrungsbehältnis (50) zumindest 50% breiter ist als eine Breite des Hüftgurts (2) an einer Vorderseite.

7. Tragehilfe nach einem der vorangehenden Ansprüche, wobei der Hüftgurt (2) auf der Rückseite ein Auflagepad (52) zur Druckverteilung am Rücken des Benutzers aufweist.

8. Tragehilfe nach einem der vorangehenden Ansprüche, ferner umfassend eine zumindest teilweise sich entlang des Hüftgurts (2) ersteckende Führung (6), an oder in welcher eine Halteplatte (7) verschiebbar über eine Lagervorrichtung (8) gelagert ist, wobei die Halteplatte (7) das Verbindungsmittel (9) zum lösbaren Verbinden einer Funkfernsteuerung (10) aufweist.

9. Tragehilfe nach Anspruch 8, wobei die Lagervorrichtung (8) zumindest eine Lagerstelle (11) zwischen der Halteplatte (7) und der Führung (6) aufweist und die Lagerstelle (11) als zumindest ein Gleitlager und/oder als zumindest ein Wälzlager ausgebildet ist.

10. Tragehilfe nach Anspruch 8 oder 9, wobei die Lagervorrichtung (8) eine lösbare Arretiervorrichtung (12) zur lösbaren Arretierung zumindest einer Verschiebeposition der Halteplatte (7) relativ zur Führung (6) aufweist.

11. Tragehilfe nach einem der vorangehenden Ansprüche, wobei das Aufbewahrungsbehältnis (50) an einer Rückseite des Hüftgurts (2) angeordnet ist.

## Geänderte Patentansprüche

### Geänderte Patentansprüche gemäss Regel 137(2) EPÜ.

1. Tragehilfe (40, 60) für einen Benutzer einer Funkfernsteuerung, die Tragehilfe aufweisend:
einen Hüftgurt (2);
Schultergurte (4);
ein Aufbewahrungsbehältnis (50) für die Schultergurte, wobei das Aufbewahrungsbehältnis (50) an dem Hüftgurt (2) angeordnet ist;
ein Verbindungsmittel (9) zum lösbaren Verbinden einer Funkfernsteuerung (10), wobei das Verbindungsmittel (9) an dem Hüftgurt (2) befestigt ist; und
eine zumindest teilweise sich entlang des Hüftgurts (2) ersteckende Führung (6), an oder in welcher eine Halteplatte (7) verschiebbar über eine Lagervorrichtung (8) gelagert ist, wobei die Halteplatte (7) das Verbindungsmittel (9) zum lösbaren Verbinden einer Funkfernsteuerung (10) aufweist;
wobei die Schultergurte (4) an der Vorderseite des Hüftgurts (2) lösbar befestigbar sind.

2. Tragehilfe gemäß Anspruch 1, wobei die Schultergurte (4) an der Rückseite des Hüftgurts (2) unlösbar befestigt sind.

3. Tragehilfe nach einem der vorangehenden Ansprüche, wobei die Schultergurte (4) Haken (54) umfassen, um lösbar mit Schlaufen (56) oder Ösen an der Vorderseite des Hüftgurts (2) befestigbar zu sein.

4. Tragehilfe nach einem der vorangehenden Ansprüche, wobei das Aufbewahrungsbehältnis (50) in den Hüftgurt (2) integriert oder unlösbar an dem Hüftgurt (2) befestigt ist.

5. Tragehilfe nach einem der vorangehenden Ansprüche, wobei das Aufbewahrungsbehältnis (50) einen Reißverschluss oder Klettverschluss zum Verschließen des Aufbewahrungsbehältnis (50) umfasst.

6. Tragehilfe nach einem der vorangehenden Ansprüche, wobei eine Breite des Hüftgurts (2) im Bereich des Aufbewahrungsbehältnis (50) zumindest 50% breiter ist als eine Breite des Hüftgurts (2) an einer Vorderseite.

7. Tragehilfe nach einem der vorangehenden Ansprüche, wobei der Hüftgurt (2) auf der Rückseite ein Auflagepad (52) zur Druckverteilung am Rücken des Benutzers aufweist.

8. Tragehilfe nach einem der vorangehenden Ansprüche, wobei die Lagervorrichtung (8) zumindest eine Lagerstelle (11) zwischen der Halteplatte (7) und der Führung (6) aufweist und die Lagerstelle (11) als zumindest ein Gleitlager und/oder als zumindest ein Wälzlager ausgebildet ist.

9. Tragehilfe nach einem der vorangehenden Ansprüche, wobei die Lagervorrichtung (8) eine lösbare Arretiervorrichtung (12) zur lösbaren Arretierung zumindest einer Verschiebeposition der Halteplatte (7) relativ zur Führung (6) aufweist.

10. Tragehilfe nach einem der vorangehenden Ansprüche, wobei das Aufbewahrungsbehältnis (50) an einer Rückseite des Hüftgurts (2) angeordnet ist.
